# FASCICULE DE BREVET EUROPEEN

(11) **EP 2 352 068 B1**
(45) Date de publication et mention de la délivrance du brevet: **12.12.2012**
(21) Numéro de dépôt: 11151959.1
(22) Date de dépôt: 25.01.2011
(51) Int. Cl.: G04B 9/00

(54) **Mécanisme d'affichage de la réserve de marche**
Anzeigemechanismus der Gangreserve
Mechanism for displaying the running reserve

(30) Priorité: 27.01.2010 CH 992010
(43) Date de publication de la demande: 03.08.2011
(73) Titulaire: Jouvenot, Frédéric, 2300 La Chaux-de-fonds (CH)
(72) Inventeur: Jouvenot, Frédéric, 2300 La Chaux-de-fonds (CH)
(74) Mandataire: GLN

(56) Documents cités:
- EP-A1- 1 826 633
- CH-A- 101 851
- CH-A- 162 786
- CH-A- 300 362
- CH-A- 301 497
- CH-A5- 696 561

## Description

### Domaine technique

L'invention se rapporte au domaine de l'horlogerie. Elle concerne, plus particulièrement, un mécanisme d'affichage de la réserve de marche comportant un différentiel comprenant :
- une première entrée reliée au rochet d'un barillet et à un système de remontage automatique à masse oscillante,
- une deuxième entrée reliée au tambour du barillet,
- une sortie reliée à un système d'affichage.

### Etat de la technique

L'affichage de la réserve de marche d'une montre est une complication très répandue. Cette information est généralement affichée par une aiguille se déplaçant en regard d'une échelle dont les deux extrémités représentent la charge maximale, respectivement minimale, du barillet ou des barillets qui alimentent le mouvement. L'aiguille est montée sur un mobile dont la vitesse de rotation est agencée de manière à ce qu'il parcourt a totalité de l'échelle en une durée égale à la réserve de marche.

L'état de la technique comporte différents exemples de construction. Le document CH301497 propose une construction à différentiel pour afficher la réserve de marche du barillet en tenant compte à la fois de l'énergie consommée par le mouvement et de la recharge obtenue par les mouvements d'une masse oscillante. Le document EP1826633 propose également une construction à différentiel, dans laquelle l'affichage de la réserve de marche est directement porté par la masse oscillante.

La présente invention a pour but de proposer un nouveau système d'affichage de la réserve de marche qui, non seulement est original, mais qui, en plus apporte une précision accrue à la lecture de la réserve de marche.

### Divulgation de l'invention

De façon plus précise, l'invention qui est définie dans la revendication 1. Concerne un mécanisme d'affichage de la réserve de marche tel que mentionné au premier paragraphe ci-dessus, dans lequel le système d'affichage comprend au moins un disque muni de digits pour afficher des nombres compris entre un nombre minimal et un nombre maximal. Le disque est relié à la sortie du différentiel par un rouage de démultiplication agencé de manière à ce que le système d'affichage affiche le nombre minimal lorsque le barillet est vide et le nombre maximal lorsque le barillet est chargé au maximum.

Le mécanisme d'affichage est caractérisé en ce que le rouage de démultiplication et le système de remontage automatique sont agencés de manière à ce que le disque avance d'un pas à chaque fois que la masse oscillante effectue un nombre tour.

Le mécanisme d'affichage peut alors servir de compte-tour pour la masse oscillante, notamment dans le cas où le système de remontage automatique est bidirectionnel.

### Brève description des dessins

D'autres détails de l'invention apparaîtront plus clairement à la lecture de la description qui suit, faite en référence au dessin annexé dans lequel :
- la figure 1 est une vue de dessus du mécanisme selon l'invention,
- la figure 2 est une vue en coupe d'une partie du mécanisme, notamment du rouage de démultiplication et du système d'affichage,
- la figure 3 est une vue de dessous du système d'affichage, et
- les figures 4 et 5 illustrent deux exemples de pièces d'horlogerie munie d'un mécanisme selon l'invention.

### Mode(s) de réalisation de l'invention

Le mécanisme représenté sur la figure 1 comporte un système de remontage automatique, dont la force est tirée du mouvement d'une masse oscillante 10, non représentée, mais visible sur la figure 4, pivotant librement sous l'effet de la gravité et des mouvements du porteur. Dans l'exemple proposé, la masse 10 est pivotée au centre du mouvement et entraîne un pignon 12. De manière conventionnelle, ce pignon 12 engrène avec un train de rouage 14, comportant un système d'inversion, afin d'entraîner toujours dans le même sens un rochet 16 d'un barillet 24. L'homme du métier connaissant parfaitement les systèmes de remontage automatique, il n'est pas nécessaire de le décrire en détail. Tout type de système bidirectionnel peut être mis en oeuvre dans le cadre de l'invention.

Selon l'exemple proposé, le dernier mobile du train de rouage 14, que nous appellerons renvoi de rochet 20, est en prise avec une première entrée 22a d'un différentiel 22. Ce différentiel 22 peut être de type conique, comme on les utilise en général dans les mécanismes de réserve de marche. Ainsi, de manière conventionnelle, le différentiel 22 comprend également une deuxième entrée 22b reliée au tambour du barillet 24, afin de faire ainsi la différence entre l'énergie reçue et celle donnée par le barillet 24. La sortie 22c du différentiel 22 est reliée à un système d'affichage que nous allons décrire en détail par la suite.

Le système d'affichage est relié à la sortie 22c du différentiel 22 par un rouage de démultiplication 26. Dans un mode de réalisation avantageux au niveau de la place occupée par le mécanisme, le rouage de démultiplication 26 comprend un anneau entraîneur 28, muni d'une denture intérieure en prise avec la sortie 22c du différentiel 22 et disposé à la périphérie du mouvement, de manière concentrique à lui. Un tel anneau 28 permet de relier cinématiquement deux mobiles éloignés, sans interposer de nombreux renvois entre eux. Cet anneau 28 entraîne le pignon d'un mobile à friction 30, dont le rôle apparaîtra plus loin. Sa fonction permet de débrayer la liaison cinématique dans le rouage de démultiplication 26 auquel il appartient, lorsqu'un certain couple est atteint.

Le mobile à friction 30 comporte également une roue qui entraîne un premier mobile de démultiplication 32, lui-même entraînant un deuxième mobile de démultiplication 34. La roue de ce deuxième mobile est en prise avec un pignon 36 d'un premier mobile d'affichage 38.

Plus particulièrement, ce premier mobile d'affichage 36 comporte un disque 40, monté solidaire et coaxial avec le pignon 36. Ce disque 40 est muni, sur sa face disposée du côté destiné à être affiché, des digits 0 à 9 répartis régulièrement à sa périphérie. Les digits sont destinés à apparaître dans un guichet 42 ménagé dans le cadran. Le premier mobile d'affichage 38 peut encore comporter un doigt d'entraînement 44, destiné à entraîner, une fois par tour, un deuxième mobile d'affichage 46. Ce dernier est similaire au premier et est agencé pour entraîner un troisième mobile d'affichage 48. Bien que, dans cet exemple, le troisième mobile 48 n'est pas destiné à en entraîner un quatrième, il comporte néanmoins un doigt 50, destiné à coopérer avec deux goupilles d'arrêt 52 formant des butées, afin de limiter l'entraînement du troisième mobile 48. Les trois mobiles sont disposés de manière à ce que le digit de chaque disque soit contigu avec les autres, pour afficher, comme on le comprendra par la suite, un nombre dans les guichets 42. En d'autres termes, les trois guichets sont côte-à-côte, voire se prolongent et forment un unique grand guichet.

Particulièrement au mode de réalisation proposé, on relèvera que le pignon 36 du premier mobile d'affichage 38 est muni d'une denture en prise permanente avec le deuxième mobile de démultiplication 34, ce qui occasionne un déplacement traînant. Les deuxième 46 et troisième 48 mobiles d'affichage sont entraînés de manière sautante par l'interaction entre le doigt du mobile précédent et leur denture, avec laquelle coopère un sautoir 54 assurant leur positionnement et une partie de leur entrainement. La forme des dents des deuxième 46 et troisième 48 mobiles, par rapport aux sautoirs et aux doigts, est déterminée de manière à obtenir une bonne coopération bidirectionnelle, sans choc ou blocage entre les différents éléments. Ainsi, les dents peuvent être de forme triangulaire isocèle et sont chacune séparées par un espace libre. Naturellement, les pignons des mobiles d'affichage entraînés de manière sautante comportent dix dents. On pourrait également envisager d'avoir un premier mobile d'affichage entraîné de manière sautante en mettant un doigt sur le deuxième mobile de démultiplication 34 et en ajoutant un sautoir coopérant avec le pignon 36. Dans ce cas, celui-ci compterait également dix dents. Les disques pourraient aussi tous être entraînés de manière traînante.

L'agencement des mobiles d'affichage permet donc d'afficher en base 10 et de manière coordonnée les nombres de 000 à 999, les premier, deuxième et troisième mobiles d'affichage correspondant respectivement à l'unité, à la dizaine et à la centaine du nombre affiché, c'est-à-dire respectivement aux puissances 0, 1 et 2 de base 10. C'est donc le mobile destiné à afficher la valeur de plus grande puissance qui coopère avec les goupilles 52.

Selon l'invention, le système de remontage automatique et le rouage de démultiplication 26 sont agencés de manière à ce que le système d'affichage affiche le nombre de tours effectués par la masse. Dans l'exemple proposé, le disque 40 du premier mobile d'affichage 38 est incrémenté d'une unité à chaque tour effectué par la masse. On entend par "tour", une rotation de 360°, celle-ci pouvant se faire par fractions, éventuellement réalisées dans les deux directions, les déplacements angulaires effectués dans les deux directions étant additionnés.

Parallèlement, dans un mode de réalisation avantageux, le système de remontage automatique et le barillet 24 sont calculés de manière à ce que la charge totale du barillet 24, c'est-à-dire de 0 à 100% est atteinte en un nombre de tours de masse oscillante correspondant à la capacité d'affichage maximale du système d'affichage, c'est-à-dire le plus grand nombre susceptible d'être affiché par les disques.

L'affichage obtenu est ainsi à la fois un affichage original de la réserve de marche du barillet 24 et un compte-tour de la masse oscillante.

Ainsi, en fonctionnement, le différentiel 22 permet d'entraîner l'anneau 28 en faisant la différence entre l'énergie amenée au barillet 24 (via le système de remontage automatique ou par un système de remontage manuel) et l'énergie prélevée par le mouvement. Selon si la différence est positive ou négative, le système d'affichage incrémente ou décrémente le chiffre affiché entre 000 et 999. A ces deux valeurs extrêmes, le doigt du troisième mobile d'affichage 48 est en butée contre les goupilles d'arrêt 52. A la valeur maximale, si le barillet 24 est encore chargé, sa bride glissante va produire son effet, mais, le cas échéant, la goupille d'arrêt permet de maintenir l'affichage en position correcte. Le mobile à friction 30 joue alors son rôle pour éviter toute casse ou blocage dans le rouage, en débrayant la liaison cinématique entre l'anneau 28 et le premier mobile de démultiplication 32. Cela permet avantageusement de rapparier l'affichage avec l'état du barillet 24, pour le cas où un décalage se serait produit pour une raison quelconque. De même, à la valeur minimale, si un décalage existe entre la valeur affichée et la réserve de marche réelle, l'affichage reste à 000 et la friction remplit sa fonction pour rapparier l'affichage et la réserve de marche.

Ainsi est proposé un mécanisme offrant un compte-tour de masse oscillante et un affichage de la réserve de marche particulièrement original et précis à 1/999ème. On peut notamment voir sur les figures 4 et 5 des exemples d'implémentation d'un tel affichage, ainsi que le rendu visuel obtenu. Il est ainsi compatible avec une disposition de la masse côté fond ou côté cadran, comme l'enseigne la demande W009056498 au nom de la demanderesse.

Un tel mécanisme peut également être directement adapté pour une montre ne comportant qu'un remontage manuel, la réserve de marche étant ainsi affichée de manière digitale. On peut alors supprimer le rouage automatique. Dans ce cas, pour une réserve de marche maximale R, et un affichage pouvant afficher un nombre minimal n et un nombre maximal N, le rouage de démultiplication 26 peut être agencé pour incrémenter l'affichage d'une unité tous les R/(N-n). En variante, si l'on adapte un mécanisme d'affichage de la réserve de marche selon l'invention à un calibre existant, sans calcul spécifique du rouage de démultiplication, le nombre maximal affiché N peut être différent de la capacité maximale d'affichage. Ainsi, en pratique, un affichage pouvant afficher 999 n'affichera, lorsque la réserve de marche sera à son maximum, qu'une valeur quelconque, inférieure à 999. Cette valeur maximale étant déterminable, l'affichage de la réserve de marche n'en demeure pas moins précis et fonctionnel.

Par ailleurs, on pourrait également adapter ce mécanisme avec un système de rouage automatique unidirectionnel, c'est-à-dire dans lequel la rotation de la masse ne remonte le barillet 24 que dans un sens de rotation. Dans ce cas, l'affichage de la réserve de marche demeure, mais le comptage des tours de la masse oscillante devient plus relatif. En effet, seules les rotations effectuées dans un sens sont comptabilisées. Le compteur affiche ainsi le nombre de tours effectués dans une seule direction.

Par ailleurs, diverses variantes peuvent être prévues au niveau de l'affichage sans sortir du cadre de l'invention qui est définie par les revendications annexées. Naturellement, le nombre de tour proposé dans l'exemple n'est pas limitatif, on pourrait incrémenter l'affichage de un pas tous les deux tours... voire même, réaliser un affichage digital au moyen d'un seul disque.

## Revendications

1. Mécanisme d'affichage de la réserve de marche comportant un différentiel (22) comprenant :
- une première entrée (22a) reliée au rochet (16) du barillet (24) et à un système de remontage automatique à masse oscillante (10),
- une deuxième entrée (22b) reliée au tambour d'un barillet (24),
- une sortie (22c) reliée à un système d'affichage,
ledit système d'affichage comprenant au moins un disque (40) muni de digits pour afficher des nombres compris entre un nombre minimal et un nombre maximal, ledit disque étant relié à la sortie (22c) du différentiel (22) par un rouage de démultiplication (26), agencé de manière à ce que ledit système d'affichage affiche le nombre minimal lorsque le barillet est vide et le nombre maximal lorsque le barillet est chargé au maximum,
**caractérisé en ce que** ledit rouage de démultiplication (26) et le système de remontage automatique sont agencés de manière à ce que ledit disque (40) avance d'un pas à chaque fois que la masse oscillante (10) effectue un tour, un tour étant défini comme une rotation de 360°, le cas échéant en additionnant les déplacements angulaires de la masse oscillante.

2. Mécanisme d'affichage selon la revendication 1, **caractérisé en ce que** le système d'affichage comprend plusieurs disques reliés cinématiquement l'un à l'autre de manière à afficher en base 10 de manière digitale la réserve de marche.

3. Mécanisme d'affichage selon la revendication 1, **caractérisé en ce que** le système d'affichage comprend plusieurs disques reliés cinématiquement l'un à l'autre de manière à afficher en base 10 le nombre de tours effectué par la masse.

4. Mécanisme d'affichage selon la revendication 3, **caractérisé en ce que** le système de remontage automatique est agencé de manière à ce que la réserve de marche maximale du barillet (24) est atteinte en un nombre de tours de masse oscillante correspondant à la capacité maximale d'affichage du système d'affichage.

5. Mécanisme d'affichage selon l'une des revendications 2 à 4, **caractérisé en ce que** celui des disques qui est destiné à afficher la valeur de plus grande puissance est agencé pour évoluer entre une première et une deuxième positions extrêmes, lesdites positions extrêmes étant définies par des butées.

6. Mécanisme d'affichage selon l'une des revendications précédentes, **caractérisé en ce que** le rouage de démultiplication comprend un mobile à friction (30) muni d'une roue et d'un pignon reliés à friction.

7. Mécanisme d'affichage selon l'une des revendications précédentes, **caractérisé en ce que** ledit au moins un disque du système d'affichage est entraîné de manière sautante par un doigt disposé à la fin du rouage de démultiplication.

8. Mécanisme d'affichage selon l'une des revendications précédentes, **caractérisé en ce que** le système de remontage est bidirectionnel.

9. Mécanisme d'affichage selon la revendication 8, **caractérisé en ce qu'**un tour est comptabilisé à chaque tour de la masse oscillante (10), les déplacements angulaires effectués dans les deux directions étant additionnés.

10. Mécanisme d'affichage selon l'une des revendications 1 à 7, **caractérisé en ce que** le système de remontage est unidirectionnel.

11. Mécanisme d'affichage selon la revendication 10, **caractérisé en ce qu'**un tour est comptabilisé à chaque tour de la masse oscillante (10), les déplacements angulaires effectués dans une seule direction étant additionnés.

## Claims

1. Power reserve display mechanism including a differential (22) comprising:
- a first input (22a) at the ratchet (16) of the barrel (24) and to an oscillating mass automatic winding system (10),
- a second input (22b) connected to the drum of a barrel (24),
- an output (22c) connected to a display system,
said display system comprising at least one disc (40) provided with digits for displaying numbers between a minimum number and a maximum number, said disc being connected to the output (22c) of the differential (22) via a reduction train (26), arranged such that said display system displays the minimum number when the barrel is empty and the maximum number when the barrel is maximally loaded,
**characterized in that** said reduction train (26) and the automatic winding system are arranged such that said disc (40) advances by one pitch upon each revolution performed by the oscillating mass (10), one revolution being defined as a 360° rotation, in necessary by adding angular displacements of the oscillating mass.

2. Display mechanism according to claim 1, **characterized in that** the display system comprises several discs kinematically connected to each other so as to display the power reserve digitally in base 10.

3. Display mechanism according to claim 1, **characterized in that** the display system comprises several discs kinematically connected to each other so as to display in base 10 the number of revolutions performed by the mass.

4. Display mechanism according to claim 3, **characterized in that** the automatic winding system is arranged such that the maximal power reserve of the barrel (24) is reached in a number of oscillating mass revolutions corresponding to the maximum display capacity of the display system.

5. Display mechanism according to one of claims 2 to 4, **characterized in that** the disc that is intended to display the value with the largest power is arranged to evolve between first and second extreme positions, said extreme positions being defined by bankings.

6. Display mechanism according to one of the preceding claims, **characterized in that** the reduction train comprises a friction train (30) provided with a wheel and a pinion frictionally connected.

7. Display mechanism according to one of the preceding claims, **characterized in that** said disc of the display system is driven in a jumping manner by a finger positioned at the end of the reduction train.

8. Display mechanism according to one of the preceding claims, **characterized in that** the winding mechanism is bidirectional.

9. Display mechanism according to claim 8, **characterized in that** one revolution is counted each time the oscillating mass (10) rotates of 360°, angular displacements performed in both directions being added.

10. The display mechanism according to one of claims 1 to 7, wherein the winding system is a single-direction automatic train system.

11. The display mechanism of claim 10, wherein one revolution is counted each time the oscillating mass (10) rotates of 360°, angular displacements performed in a single direction being added.

## Patentansprüche

1. Anzeigemechanismus der Gangreserve, der ein Differential (22) aufweist, das umfasst:
- einen ersten Eingang (22a), der mit dem Sperrrad (16) des Federhauses (24) und mit einem automatischen Aufzugsystem mit Schwungmasse (10) verbunden ist,
- einen zweiten Eingang (22b), der mit der Trommel eines Federhauses (24) verbunden ist,
- einen Ausgang (22c), der mit einem Anzeigesystem verbunden ist,
wobei das Anzeigesystem mindestens eine mit Digits ausgestattete Scheibe (40) umfasst, um die Zahlen zwischen einer minimalen Zahl und einer maximalen Zahl anzuzeigen, wobei die Scheibe am Ausgang (22c) des Differentials (22) über ein Untersetzungsgetriebe (26) verbunden ist, das derart ausgebildet ist, dass das Anzeigesystem die kleinste Zahl anzeigt, wenn das Federhaus leer ist, und die größte Zahl, wenn das Federhaus maximal geladen ist,
**dadurch gekennzeichnet, dass** das Untersetzungsgetriebe (26) und das automatische Aufzugsystem derart ausgebildet sind, dass die Scheibe (40) jedes Mal, wenn die Schwungmasse (10) eine Drehung absolviert, einen Schritt vorangeht, wobei eine Drehung als eine Rotation von 360° definiert ist, wobei gegebenenfalls die Winkelverlagerungen der Schwungmasse addiert werden.

2. Anzeigemechanismus nach Anspruch 1, **dadurch gekennzeichnet, dass** das Anzeigesystem mehrere Scheiben umfasst, die kinematisch miteinander derart verbunden sind, dass die Anzeige der Gangreserve auf Basis 10 digital erfolgt.

3. Anzeigemechanismus nach Anspruch 1, **dadurch gekennzeichnet, dass** das Anzeigesystem mehrere Scheiben umfasst, die kinematisch miteinander derart verbunden sind, dass Anzeige der Anzahl der von der Masse absolvierten Umdrehungen auf Basis 10 digital erfolgt.

4. Anzeigemechanismus nach Anspruch 3, **dadurch gekennzeichnet, dass** das automatische Aufzugsystem derart ausgebildet ist, dass die maximale Gangreserve des Federhauses (24) in einer Anzahl von Umdrehungen der Schwungmasse erreicht ist, die der maximalen Anzeigekapazität des Anzeigesystems entspricht.

5. Anzeigemechanismus nach einem der Ansprüche 2 bis 4, **dadurch gekennzeichnet, dass** die der Scheiben, die dazu bestimmt ist, den Wert der größten Potenz anzuzeigen, ausgebildet ist, um sich zwischen einer ersten extremen und einer zweiten extremen Position zu entwickeln, wobei die extremen Positionen durch Anschläge definiert sind.

6. Anzeigemechanismus nach einem der vorangehenden Ansprüche, **dadurch gekennzeichnet, dass** das Untersetzungsgetriebe ein Reibungsdrehteil (30) umfasst, das mit einem Rad und einem Trieb ausgestattet ist, die durch Reibung verbunden sind.

7. Anzeigemechanismus nach einem der vorangehenden Ansprüche, **dadurch gekennzeichnet, dass** die mindestens eine Scheibe des Anzeigesystems von einem Finger springend angetrieben wird, der am Ende des Untersetzungsgetriebes angeordnet ist.

8. Anzeigemechanismus nach einem der vorangehenden Ansprüche, **dadurch gekennzeichnet, dass** das Aufzugsystem zweidirektional ist.

9. Anzeigemechanismus nach Anspruch 8, **dadurch gekennzeichnet, dass** bei jeder Umdrehung der Schwungmasse (10) eine Umdrehung gezählt wird, wobei die in die zwei Richtungen durchgeführten Winkelverlagerungen addiert werden.

10. Anzeigemechanismus nach einem der Ansprüche 1 bis 7, **dadurch gekennzeichnet, dass** das Aufzugsystem eindirektional ist.

11. Anzeigemechanismus nach Anspruch 10, **dadurch gekennzeichnet, dass** bei jeder Umdrehung der Schwungmasse (10) eine Umdrehung gezählt wird, wobei die in eine einzige Richtung durchgeführten Winkelverlagerungen addiert werden.
